# EUROPÄISCHE PATENTSCHRIFT

(11) **EP 3 994 393 B1**
(45) Veröffentlichungstag und Bekanntmachung des Hinweises auf die Patenterteilung: **26.07.2023**
(21) Anmeldenummer: 20716792.5
(22) Anmeldetag: 06.04.2020
(51) Int. Cl.: F23H 17/12, F23H 3/02

(54) **ROSTBLOCK FÜR EINEN VERBRENNUNGSROST**
GRATE BLOCK FOR A COMBUSTION GRATE
BLOC DE GRILLAGE POUR UNE GRILLE DE COMBUSTION

(30) Priorität: 05.07.2019 EP 19184559
(43) Veröffentlichungstag der Anmeldung: 11.05.2022
(73) Patentinhaber: Hitachi Zosen Inova AG, 8005 Zürich (CH)
(72) Erfinder: WALDNER, Maurice Henri, 5430 Wettingen (CH); BRENNWALD, Werner, 8413 Neftenbach (CH)
(74) Vertreter: Schaad, Balass, Menzl & Partner AG
(86) Internationale Anmeldenummer: PCT/EP2020/059704
(87) Internationale Veröffentlichungsnummer: WO 2021/004664

(56) Entgegenhaltungen:
- DE-A1- 19 502 261
- DE-C1- 4 026 587
- FR-A1- 2 233 564
- US-A- 1 409 205

## Beschreibung

Die Erfindung betrifft einen Rostblock für einen Verbrennungsrost gemäss dem Oberbegriff des Anspruchs 1. Die Erfindung betrifft weiter einen Verbrennungsrost umfassend mindestens einen solchen Rostblock. Die Erfindung betrifft ferner die Verwendung des besagten Verbrennungsrosts für die Verbrennung von Abfall sowie eine Abfallverbrennungsanlage umfassend einen solchen Verbrennungsrost.

Verbrennungsroste für die grosstechnische Verbrennung von Abfall sind dem Fachmann seit langer Zeit bekannt. Solche Verbrennungsroste können etwa in Form von Schubverbrennungsrosten vorliegen, welche bewegliche Teile einschliessen, die geeignet sind, Schürhübe auszuführen. Dabei wird das Brenngut von einem einlassseitigen Ende des Verbrennungsrosts zu seinem auslassseitigen Ende hin gefördert und währenddessen verbrannt. Um den Verbrennungsrost mit dem für die Verbrennung erforderlichen Sauerstoff zu versorgen, sind entsprechende, durch den Verbrennungsrost hindurchführende Luftzuführungen vorgesehen, über die die Luft, auch Primärluft genannt, eingeführt wird.

Ein häufig verwendeter Verbrennungsrost stellt der sogenannte Treppenrost dar. Dieser umfasst nebeneinander angeordnete, jeweils eine Rostblockreihe bildende Rostblöcke. Die Rostblockreihen sind dabei treppenartig übereinander angeordnet, wobei bei sogenannten Vorschubrosten das in Schubrichtung betrachtet vordere Ende eines Rostblocks auf einer Auflagefläche des in Transportrichtung benachbarten Rostblocks aufliegt und bei entsprechender Schubbewegung auf dieser Auflagefläche bewegt wird.

Bei sogenannten Rückschubrosten sind die Rostblöcke gegenüber Vorschubrosten in Transportrichtung des Brennguts betrachtet um etwa 180° gedreht angeordnet. Daher liegt bei Rückschubrosten das in Schubrichtung betrachtet vordere Ende des Rostblocks auf einer Auflagefläche des jeweils vorherigen Rostblocks auf. Im Gegensatz zu Vorschubrosten ist bei Rückschubrosten die Schubrichtung somit der sich durch die Neigung des Rückschubrostes ergebenden Transportrichtung entgegengesetzt.

Ein als Treppenrost ausgebildeter Verbrennungsrost und ein Rostblock für einen solchen Verbrennungsrost wird etwa in der WO 2016/198119 beschrieben, welche sich auf einen luftgekühlten Rostblock bezieht. Konkret umfasst der in WO 2016/198119 A1 beschriebene Rostblock einen als Gussteil ausgebildeten Blockkörper, der eine eine Auflagefläche für den zu behandelnden Abfall bildende obere Wand und eine eine Schubfläche bildende vordere Wand aufweist. Im unteren Bereich der vorderen Wand ist ein Fuss ausgebildet, der dazu bestimmt ist, auf der Auflagefläche eines in Schubrichtung benachbarten Rostblocks verschiebbar aufzuliegen, während in der vorderen Wand Luftzufuhröffnungen zum Einbringen von Luft angeordnet sind.

DE 195 02 261 A1 offenbart einen gattungsgemäßen Rostblock für einen Verbrennungsrost, in dem aufeinanderfolgende Rostblöcke treppenartig übereinander angeordnet sind. Der Rostblock umfasst eine obere Wand, die eine parallel zu einer Längsachse des Rostblocks verlaufende Auflagefläche A22706WOEP/27.07.2022 bildet, entlang welcher das Brenngut gefördert werden soll. In einer Schubrichtung betrachtet bildet das vorderste Ende der Auflagefläche einen Rand, über den die Auflagefläche in eine von einer vorderen Wand gebildete Schubfläche abfällt. Die vordere Wand weist erste Luftzufuhröffnungen auf, welche durch im Längsschnitt betrachtet rechtwinklig zur Schubfläche verlaufende, erste Luftzufuhrkanäle zur Zufuhr von Luft auf den Verbrennungsrost gebildet sind. Die obere Wand weist schräg zur Richtung der ersten Luftzufuhrkanäle ausgerichtete, weitere Luftzufuhrkanäle zur Kühlung der oberen Wand auf.

US 1,409,205 offenbart einen Rostblock für einen Verbrennungsrost. Der Rostblock umfasst einen parallel zu einer Längsachse des Rostblocks verlaufenden Luftkanal, dessen Lufteinlassöffnung und Luftauslassöffnung auf einer Unterseite des Rostblocks angeordnet sind. Der Rostblock umfasst eine vordere Wand, in der mehrere in Fluidverbindung mit dem Luftkanal stehende Luftauslasskanäle vorgesehen sind, und eine obere Wand, die eine parallel zur Längsachse verlaufende Auflagefläche bildet. Die obere Wand ist luftundurchlässig und weist somit keine Luftkanäle auf.

Durch das über die Rostblöcke geförderte Brenngut sind diese im Allgemeinen einem relativ hohen Verschleiss ausgesetzt. Der Abrieb ist dabei gerade im Bereich des vordersten Endes der Auflagefläche besonders hoch, wo das Brenngut von der Auflagefläche des Rostblocks über eine entsprechende Abwurfkante auf die Auflagefläche des nachfolgenden Rostblocks abgeworfen wird. Dies kann insbesondere auch zu einer Erosion der unter dem Rand angeordneten Luftzufuhröffnungen führen, was die kontrollierte Luftzufuhr zu dem auf dem Verbrennungsrost liegenden Brennbett negativ beeinträchtigen kann.

Rostblöcke sind ferner einer sehr starken thermischen Belastung ausgesetzt, vor allem wegen der hohen Temperaturen bei der Verbrennung bzw. im Feuerraum. Im Normalbetrieb des Verbrennungsrosts wird diese thermische Belastung insbesondere im Bereich der Auflagefläche hoch, obwohl das auf dem Rostblock liegende Verbrennungsgut bis zu einem gewissen Grad isolierend wirkt.

Sehr hohe Belastungen treten dann auf, wenn das Brenngut ungleichmässig auf dem Verbrennungsrost verteilt ist und nur eine dünne Isolierschicht bildet, oder wenn diese Isolierschicht gänzlich fehlt. Die thermische Belastung fördert die Erosion durch Abrieb und an der Auflagefläche stattfindende chemische Reaktionen, welche die Auflagefläche weiter beschädigen. Dies führt letztendlich zu einer Reduktion der Lebensdauer des Rostblocks.

Die erfindungsgemäss zu lösende Aufgabe liegt somit darin, einen eingangs genannten Rostblock zur Verfügung zu stellen, welcher über eine lange Lebensdauer verfügt und in welchem die Erosion der Auflagefläche, insbesondere die Erosion des vordersten Endes des Rostblocks, minimiert ist.

Diese Aufgabe wird durch den im unabhängigen Anspruch 1 definierten Rostblock gelöst.

Bevorzugte Ausführungsformen des erfindungsgemässen Rostblocks sind in den abhängigen Ansprüchen wiedergegeben.

Gemäss Anspruch 1 betrifft die vorliegende Erfindung somit einen Rostblock für einen Verbrennungsrost, in dem aufeinanderfolgende Rostblöcke treppenartig übereinander angeordnet sind und derart ausgestaltet sind, mittels relativ zueinander ausgeführter Schubbewegungen, d.h. mittels relativer Bewegungen zwischen den Rostblöcken, das Brenngut während der Verbrennung umzuschichten und zu fördern. Solche Verbrennungsroste werden wie eingangs erwähnt auch als Treppenroste bezeichnet.

Ferner umfasst der Rostblock einen vorzugsweise als Gussteil ausgebildeten Blockkörper. In der Regel ist der Blockkörper im Wesentlichen in Form eines länglichen Quaders mit einer Längsachse L ausgebildet.

Der Blockkörper umfasst eine obere Wand, die eine parallel zur Längsachse L verlaufende Auflagefläche bildet, entlang welcher das Brenngut gefördert werden soll und welche eine Brenngutseite der oberen Wand definiert.

In einer Schubrichtung S betrachtet bildet das vorderste Ende der Auflagefläche einen Rand, über den die Auflagefläche in eine von einer vorderen Wand gebildete Schubfläche abfällt. Der Rand bildet somit einen Übergang zwischen der oberen Wand und der vorderen Wand.

Die der Auflagefläche abgewandte Seite der oberen Wand und die der Schubfläche abgewandte Seite der vorderen Wand definieren eine Kühlluftseite des Blockkörpers.

Die Schubrichtung S bezeichnet die Richtung, in welche das Brenngut von der Schubfläche des Rostblocks geschoben wird. In der Regel ist die Schubrichtung S parallel zur Längsachse L.

Die Transportrichtung T bezeichnet die Bewegungsrichtung des Brennguts von einem Einlass bis zu einem Auslass des Verbrennungsrosts hin. Die Transportrichtung T ergibt sich hauptsächlich durch die Neigung des Verbrennungsrosts.

Die vordere Wand weist erste Luftzufuhröffnungen auf, welche durch im Längsschnitt betrachtet rechtwinklig oder schräg zur Schubfläche verlaufende, erste Luftzufuhrkanäle zur Zufuhr von Luft auf den Verbrennungsrost gebildet sind.

Nachstehend umfasst der Begriff "Luft" die sogenannte Primärluft, welche dem Verbrennungsrost bzw. dem Brennbett auf dem Verbrennungsrost zugeführt wird. Die Primärluft trägt in erster Linie zum Ausbrand des Brennguts aber auch gleichzeitig zur Kühlung der Rostblöcke des Verbrennungsrosts bei.

Ferner ist die vordere Wand in ihrem untersten Bereich in Form eines Fusses ausgebildet, welcher dazu bestimmt ist, auf der Auflagefläche eines in Schubrichtung benachbarten Rostblocks aufzuliegen.

Gemäss einer bevorzugten Ausführungsform verlaufen die ersten Luftzufuhrkanäle, im Längsschnitt betrachtet, in einem Winkel α zu dem unmittelbar an die jeweilige erste Luftzufuhröffnungen angrenzenden Bereich der Schubfläche, wobei α in einem Bereich von 90° bis 135°, bevorzugt von 95° bis 125°, besonders bevorzugt von 100° bis 120°, und am meisten bevorzugt von 105° bis 115° liegt. Der Winkel α ist zwischen der Längsachse der jeweiligen ersten Luftzufuhrkanäle und der Schubfläche in Gegenuhrzeigersinn gemessen. Dadurch wird eine optimale Luftzuführung zum Verbrennungsrost bzw. zum Brennbett auf dem Verbrennungsrost erhalten, was zu einem sehr hohen Ausbrand des Brennguts beiträgt. Der für die Bestimmung des Winkels α relevante Abschnitt der ersten Luftzufuhrkanäle ist dabei der Abschnitt unmittelbar vor dem Austritt des jeweiligen ersten Luftzufuhrkanals aus der vorderen Wand.

In einer bevorzugten Ausführungsform, in welcher der erfindungsgemässe Rostblock für einen Vorschubrost bestimmt ist, liegt der Fuss somit auf dem in Transportrichtung T des Brennguts nachfolgenden Rostblock bzw. dessen Auflagefläche auf. Denkbar ist aber auch, dass der erfindungsgemässe Rostblock für einen Rückschubrost bestimmt ist; in diesem Fall liegt der Fuss auf dem in Transportrichtung T des Brennguts vorhergehenden Rostblock bzw. dessen Auflagefläche auf.

Mindestens die untere Auflagekante der Schubfläche ist in einer im Wesentlichen rechtwinklig zur Längsachse L verlaufenden Ebene E angeordnet. Denkbar ist diesbezüglich, dass eine im untersten Bereich der vorderen Wand angeordnete Fläche, deren unteres Ende durch die untere Auflagekante gebildet wird, in der Ebene E angeordnet ist. Es ist jedoch auch denkbar, dass lediglich die durch die untere Auflagekante beschriebene Linie in der Ebene E angeordnet ist.

Erfindungsgemäss sind in die obere Wand und in die vordere Wand hindurchverlaufende, schräg zur Richtung der ersten Luftzufuhrkanäle ausgerichtete, weitere Luftzufuhrkanäle zur Kühlung der oberen Wand und der vorderen Wand ausgebildet, wobei die weiteren Luftzufuhrkanäle weitere Luftzufuhröffnungen in der oberen Wand, d.h. in der Auflagefläche, und in der vorderen Wand, d.h. in der Schubfläche, bilden. Dadurch kann gewährleistet werden, dass die Verteilung der Luft zur Kühlung der oberen Wand und der vorderen Wand optimiert wird. Folglich wird die Wärme besser abgeführt, sodass die obere Wand und die vordere Wand einer verminderten Erosion ausgesetzt sind.

In einer bevorzugten Ausführungsform sind die obere Wand und die vordere Wand in demjenigen Bereich, in dem sie aufeinandertreffen, im Längsschnitt betrachtet als eine Wandverdickung verdickt ausgebildet. Durch die Wandverdickung in demjenigen Bereich des Rostblocks, welcher einem besonders starken Verschleiss ausgesetzt ist, kann eine Erhöhung der Lebensdauer des Rostblocks erreicht werden, da ein wesentlich stärkerer Abrieb toleriert werden kann.

In einer besonders bevorzugten Ausführungsform ist die Wandverdickung, im Längsschnitt betrachtet, derart ausgebildet, dass der Rand, in Schubrichtung S betrachtet, bezüglich der Ebene E vorversetzt ist. Mit anderen Worten ist derjenige Bereich der Schubfläche, in dem die ersten Luftzufuhröffnungen und gegebenenfalls weitere Luftzufuhröffnungen angeordnet sind, in einer Ebene angeordnet, die entlang der Längsachse L und, in Schubrichtung S betrachtet, bezüglich des Rands zurückversetzt ist. Da der Rand, entlang der Längsachse L und in Schubrichtung S betrachtet, bezüglich der Ebene E vorversetzt ist, sind die ersten Luftzufuhröffnungen und gegebenenfalls die weiteren Luftzufuhröffnungen, welche unterhalb des Rands ausgebildet sind, zumindest teilweise geschützt. Diese Anordnung weist den zusätzlichen Vorteil auf, dass die Luft leichter durch die ersten Luftzufuhröffnungen und die weiteren Luftzufuhröffnungen austreten kann. Somit wird eine bessere Kühlung der vorderen Wand erreicht.

In einer bevorzugten Ausführungsform ist die Wandverdickung im Längsschnitt betrachtet gewölbt ausgebildet, bspw. in Form eines Wulsts. Durch die gewölbte Ausbildung der Wandverdickung wird sichergestellt, dass das Brenngut über den Rostblock ungehindert, d.h. ohne Blockade durch eckige Unebenheiten, transportiert werden kann.

Der Begriff Verdickung der oberen bzw. vorderen Wand ist so zu verstehen, dass die obere bzw. vordere Wand in dem Bereich, in dem sie verdickt ausgebildet sind, eine dickere Wandstärke als in dem direkt umgebenden Bereich der Verdickung aufweisen.

Die Wandverdickung ist im Betrieb des Rostblocks aufgrund der die Wandverdickung bildende zusätzliche Materialmenge in der Lage, zusätzliche Wärme aufzunehmen. Einerseits ermöglicht folglich die Wandverdickung eine längere Standzeit des Rostblocks, weil die verdickte obere bzw. vordere Wand der Erosion länger widersteht. Anderseits kann aber die Erosion der Wandverdickung wegen der starken thermischen Belastung zunehmen. Eine weitere Optimierung des Rostblocks besteht somit darin, die Kühlung der Wandverdickung zu optimieren.

In einer bevorzugten Ausführungsform sind die weiteren Luftzufuhrkanäle in der Wandverdickung angeordnet, d.h. dass sie durch die Wandverdickung hindurchlaufen. Durch diese Anordnung der weiteren Luftzufuhrkanäle und der entsprechenden weiteren Luftzufuhröffnungen wird eine bessere Kühlung der Wandverdickung durch Luft gewährleistet und deren Erosion somit reduziert.

Es ist jedoch auch möglich, die weiteren Luftzufuhrkanäle nur in der oberen Wand anzuordnen, d.h. oberhalb des Rands der oberen Wand. Da die Erosion durch Abrieb hauptsächlich an der Auflagefläche stattfindet, ist überwiegend die Wandverdickung vorteilhafterweise an der oberen Wand in demjenigen Bereich ausgebildet, in dem die obere Wand und die vordere Wand aufeinandertreffen. Somit erlaubt diese Anordnung der weiteren Luftzufuhrkanäle eine optimierte Kühlung der Wandverdickung.

In einer bevorzugten Ausführungsform verlaufen die weiteren Luftzufuhrkanäle, im Längsschnitt betrachtet, in einem Winkel β zur Längsachse L des Blockkörpers, wobei der Winkel β von 10° bis 60° beträgt. Dabei wird der Winkel β im Gegenuhrzeigersinn bezüglich der Längsachse L gemessen. Dadurch, dass die weiteren Luftzufuhrkanäle schräg zur Längsachse L des Blockkörpers verlaufen, sind sie länger als wenn sie parallel zur Längsachse L verlaufen würden. Folglich kann die durch die weiteren Luftzufuhrkanäle strömende Luft eine effiziente Kühlung bewirken.

Bevorzugt beträgt der Winkel β von 15° bis 50°. Dabei ist der Winkel β derart gewählt, dass die durch die Verbrennung des Brennguts resultierende Schlacke so wenig wie möglich durch die weiteren Luftzufuhrkanäle abfällt und Blockade verursacht. Somit ist eine zuverlässige Kühlung des Rostblocks gewährleistet.

In einer bevorzugten Ausführungsform ist eine erste Gruppe der weiteren Luftzufuhrkanäle in einer in einem ersten Winkel β1 zur Auflagefläche des Blockkörpers verlaufenden ersten Ebene ausgebildet. Ferner ist eine zweite Gruppe der weiteren Luftzufuhrkanäle in einer in einem zweiten Winkel β2 zur Auflagefläche des Blockkörpers verlaufenden zweiten Ebene ausgebildet. Dabei beträgt der erste Winkel β1 von 10° bis 35°, bevorzugt von 10° bis 20°, und der zweite Winkel β2 von 35° bis 60°, bevorzugt von 40° bis 50°. Eine Aufteilung der weiteren Luftzufuhrkanäle in Gruppen und deren Verteilung in Ebenen stellt sicher, dass die durch die weiteren Luftzufuhrkanäle strömende Luft eine effizient verteilte Kühlung um diese Ebenen bewirkt.

Dadurch kann die Standzeit des Rostblocks verlängert werden.

In einer bevorzugten Ausführungsform sind die weiteren Luftzufuhrkanäle der ersten Gruppe und die weiteren Luftzufuhrkanäle der zweiten Gruppe parallel zueinander ausgebildet. Vorzugsweise sind die weiteren Luftzufuhrkanäle der ersten Gruppe und die weiteren Luftzufuhrkanäle der zweiten Gruppe parallel zu einer rechtwinklig zur Auflagefläche, die Längsachse L umfassenden Längsschnittebene P ausgebildet. Diese Anordnung weist den zusätzlichen Vorteil auf, dass die Herstellung der weiteren Luftzufuhrkanäle vereinfacht ist.

In einer bevorzugten Ausführungsform sind die weiteren Luftzufuhrkanäle in der ersten Ebene und/oder in der zweiten Ebene über die Breite des Rostblocks gleichmäßig voneinander beabstandet verteilt. Dadurch wird sichergestellt, dass die durch die weiteren Luftzufuhrkanäle strömende Luft eine homogene Kühlung um diese Ebenen bewirkt. Somit ist die Verteilung der durch die Wärmeverteilung verursachten Spannungen im Betrieb des Rostblocks ebenfalls homogen in der ersten und der zweiten Ebene verteilt und wird die Bildung von Rissen in den Rostblock über dessen Breite minimiert. Dies führt zu einer Verlängerung der Standzeit des Rostblocks.

In einer bevorzugten Ausführungsform ist jeweils ein weiterer Luftzufuhrkanal, ggf. ein weiterer Luftzufuhrkanal der ersten Gruppe und ein weiterer Luftzufuhrkanal der zweiten Gruppe, und ein erster Luftzufuhrkanal in einer gleichen Ebene angeordnet, welche parallel zur Längsschnittebene P verläuft. Diese Anordnung der ersten und der weiteren Luftzufuhrkanäle stellt sicher, dass die Spannungen im Betrieb des Rostblocks, in Längsschnitt betrachtet, ebenfalls homogen verteilt sind. Somit kann die Bildung von Rissen minimiert werden.

In einer bevorzugten Ausführungsform sind die weiteren Luftzufuhrkanäle symmetrisch zu einer rechtwinklig zur Auflagefläche verlaufenden Längssymmetrieebene des Rostblocks verteilt. Diese Anordnung weist den weiteren Vorteil auf, dass die Herstellung der weiteren Luftzufuhrkanäle vereinfacht ist.

Die Anzahl der Luftzufuhrkanäle und der weiteren Luftzufuhrkanäle wird proportional zur Breite des Rostblocks und zur Grösse der Wandverdickung gerechnet, um eine optimierte Kühlung des Rostblocks zu erreichen.

In einer bevorzugten Ausführungsform weisen die weiteren Luftzufuhrkanäle im Wesentlichen über ihre Länge eine konstante Querschnittfläche auf, welche insbesondere 40 mm2 bis 100 mm2 beträgt. Dabei ist der Durchmesser derart gewählt, dass die durch die Verbrennung des Brennguts resultierende Schlacke so wenig wie möglich durch die weiteren Luftzufuhrkanäle abfällt und eine Blockade verursacht. Somit kann eine zuverlässige Kühlung des Rostblocks gewährleistet werden. Vorzugsweise beträgt die Querschnittfläche 80 mm2, um ein optimales Resultat zu erreichen.

In einer bevorzugten Ausführungsform sind die weiteren Luftzufuhrkanäle über ihre Länge von der Brenngutseite zur Kühlluftseite kontinuierlich aufweitend ausgebildet, wobei die Querschnittfläche der weiteren Luftzufuhrkanäle auf der Brenngutseite und die Querschnittfläche der weiteren Luftzufuhrkanäle auf der Kühlluftseite in einem Verhältnis von 1 : 1.2 bis 1 : 2.5, bevorzugt 1 : 2.25 steht. Die Querschnittfläche der weiteren Luftzufuhrkanäle auf der Brenngutseite ist in der Auflagefläche bzw. in der Schubfläche gemessen und entspricht der Querschnittfläche der oben definierten weiteren Luftzufuhröffnungen. Die Querschnittfläche der weiteren Luftzufuhrkanäle ist auf deren auf der Kühlluftseite liegenden Ende gemessen. Diese Ausbildung der weiteren Luftzufuhrkanäle ermöglicht eine einfache Abführung der in die weiteren Luftzufuhrkanäle eingetretenen Verbrennungsreste. Die Verbrennungsreste werden nämlich durch das sich auf dem Rostblock befindende Brenngut weiter in Richtung Kühlluftseite in die weiteren Luftzufuhrkanäle hineingedrückt und wegen der Aufweitung der weiteren Luftzufuhrkanäle freigegeben. Somit kann eine Blockade der Luftzufuhr vermieden werden.

Gemäss einem weiteren Aspekt betrifft die vorliegende Erfindung zudem einen Verbrennungsrost umfassend mindestens einen der oben beschriebenen Rostblöcke.

Des Weiteren betrifft die vorliegende Erfindung die Verwendung eines oben beschriebenen Verbrennungsrosts für die Verbrennung von Abfall sowie eine Abfallverbrennungsanlage umfassend einen solchen Verbrennungsrost. Die Erfindung wird anhand der anliegenden Figuren illustriert. Von diesen zeigt:
- Fig. 1: einen erfindungsgemässen Rostblock in einer perspektivischen Ansicht; und
- Fig. 2: einen Ausschnitt des Rostblocks gemäss Fig. 1 im Längsschnitt durch die in Fig. 1 dargestellte Schnittebene II-II; und
- Fig. 3: einen Ausschnitt des Rostblocks gemäss Fig. 1 im Querschnitt durch die in Fig. 2 dargestellte Schnittebene III-III.

Wie aus der Fig. 1 ersichtlich ist, umfasst der Rostblock 10 einen als Gussteil ausgebildeten Blockkörper 12, welcher im Wesentlichen in Form eines länglichen Quaders mit einer Längsachse L ausgebildet ist.

Der Blockkörper 12 umfasst eine obere Wand 14, die eine parallel zur Längsachse L verlaufende Auflagefläche 16 bildet, entlang welcher das Brenngut gefördert werden soll und welche eine Brenngutseite der oberen Wand 14 definiert. Das in Schubrichtung S betrachtet vorderste Ende der Auflagefläche 16 bildet einen Rand 19, über den die Auflagefläche 16 in eine von einer vorderen Wand 20 gebildete Schubfläche 22 abfällt. Die der Auflagefläche abgewandte Seite der oberen Wand 14 und die der Schubfläche 22 abgewandte Seite der vorderen Wand 20 definiert eine Kühlluftseite des Blockkörpers 12.

In der gezeigten Ausführungsformen weist die Auflagefläche einen ersten Auflageflächenbereich 16a und einen zweiten Auflageflächenbereich 16b auf, wobei aber der erste Auflageflächenbereich 16a gegenüber dem zweiten Auflageflächenbereich 16b nach oben versetzt angeordnet und über einer abgeschrägten Übergang 17 mit diesem verbunden ist.

Auf der der vorderen Wand 20 gegenüberliegenden Seite weist der Blockkörper 12 eine hintere Wand 24 auf, welche mit mindestens einem Haken 26 ausgestattet ist, mit welchem der Rostblock 10 in ein Blockhalterohr eingehängt werden kann. Auf der der Auflagefläche 16 abgewandten Unterseite des Rostblocks 10 ist zudem ein Mittelsteg 29 angeordnet.

Seitlich ist der Rostblock 10 jeweils durch eine sich in Längsrichtung L erstreckende Seitenwand 28a, 28b begrenzt.

Innerhalb des Verbrennungsrosts liegt der Rostblock 10 auf einem in Schubrichtung S nachfolgenden Rostblock auf. Hierzu ist der unterste Bereich der vorderen Wand 20 in Form eines Blocks 34 ausgebildet, welcher dazu bestimmt ist, auf der Auflagefläche eines in Schubrichtung S benachbarten Rostblocks aufzuliegen. Der unterste Bereich einschliesslich einer durch diesen ausgebildeten unteren Auflagekante 23 der Schubfläche ist in einer im Wesentlichen rechtwinklig zur Längsachse L verlaufenden Ebene E angeordnet.

Ferner ist der Rostblock 10 in demjenigen Bereich, in dem die obere Wand 14 und die vordere Wand 20 aufeinandertreffen, verdickt ausgebildet. Konkret ist die Wandverdickung 40 im Längsschnitt betrachtet auf der Brenngutseite der oberen Wand 14 gewölbt ausgebildet.

Der durch die Wandverdickung 40 gebildete Rand 19 ist in der gezeigten Ausführungsform entlang der Längsachse L und in Schubrichtung S betrachtet bezüglich der Ebene E vorversetzt, wobei der Abstand D zwischen dem Rand 19 und der Ebene E ca. 25 mm beträgt.

Somit verläuft der zweite Auflageflächenbereich 16b in der gezeigten Ausführungsform zuerst im Wesentlichen in einer Ebene und anschliessend abfallend in einem, in Schubrichtung S betrachtet, sich bis zum vordersten Ende der Auflagefläche 16 erstreckenden, gewölbten Bereich.

Der durch das vorderste Ende der Auflagefläche 16 gebildete Rand 19 befindet sich vorliegend unterhalb der Ebene des zweiten Auflageflächenbereichs 16b. Über den Rand 19 beginnt die Schubfläche 22, welche bezüglich des Rands 19 zuerst zurückversetzt verläuft und sich anschliessend in die Ebene E erstreckt.

Wie aus der Fig. 2 und 3 ersichtlich ist, weist die vordere Wand 20 zwei erste Luftzufuhröffnungen 25 auf, welche jeweils durch einen durch die vordere Wand 20 hindurchverlaufenden ersten Luftzufuhrkanal 27 gebildet sind. Vorliegend münden die ersten Luftzufuhrkanäle 27 in einen durch die Wandverdickung 40 und die Ebene E gebildeten Hinterschnitt der vorderen Wand 20. Die ersten Luftzufuhröffnungen 25 befinden sich in Fig. 1 unterhalb der Wandverdickung 40 und sind nicht sichtbar. Durch die ersten Luftzufuhrkanäle 27 wird Primärluft dem Verbrennungsrost bzw. dem Brennbett auf dem Verbrennungsrost zugeführt.

Zudem sind die ersten Luftzufuhröffnungen 25 entlang der Längsachse L und in Schubrichtung S betrachtet bezüglich des Rands 19 zurückversetzt, in der konkret gezeigten Ausführungsform um einen Abstand d von ca. 12 mm.

In dem in Fig. 2 dargestellten Rostblock verlaufen die ersten Luftzufuhrkanäle 27 im Längsschnitt betrachtet in einem Winkel α von ca. 110° zur Schubfläche 22 in ihrem unmittelbar an die jeweilige Luftzufuhröffnung angrenzenden Bereich.

Ferner umfasst der Rostblock 12 in die obere Wand 14 hindurchverlaufende, in der Wandverdickung 40 angeordnete, schräg zur Richtung der ersten Luftzufuhrkanäle 27 ausgerichtete weitere Luftzufuhrkanäle 38 zur Kühlung der oberen Wand 14, wobei die weiteren Luftzufuhrkanäle 38 weitere Luftzufuhröffnungen 35 in der Wandverdickung 40 bilden.

In der gezeigten Ausführungsform ist eine erste Gruppe von zwei weiteren Luftzufuhrkanälen 38 in einer in einem ersten Winkel β1 zur Auflagefläche 16 verlaufenden ersten Ebene G1 ausgebildet. Ferner ist eine zweite Gruppe von zwei weiteren Luftzufuhrkanälen 38 in einer in einem zweiten Winkel β2 zur Auflagefläche 16 verlaufenden zweiten Ebene G2 ausgebildet. Dabei beträgt der erste Winkel β1 15° und der zweite Winkel β2 45°. Der Klarheit halber sind die Winkel β1 und β2 in Fig. 2 bezüglich der Längsachse L dargestellt, welcher parallel zur Auflagefläche 16 verläuft.

Wie in Fig. 3 dargestellt sind die zwei ersten Luftzufuhrkanälen 27 und die zwei Gruppen von zwei weiteren Luftzufuhrkanälen 38 jeweils paarweise symmetrisch zu einer rechtwinklig zur Auflagefläche verlaufenden Längssymmetrieebene P des Rostblocks 12 verteilt.

Ferner sind die zwei ersten Luftzufuhrkanälen 27 und die zwei Gruppen von zwei weiteren Luftzufuhrkanälen 38, in Richtung zum Inneren des Rostblocks 12 gesehen, sich kontinuierlich aufweitend ausgebildet, sodass in die ersten oder in die weiteren Luftzufuhrkanäle 27 bzw. 38 eingetretene Verbrennungsreste einfacher abgeführt werden können und somit eine Blockade der Luftzufuhr vermieden werden kann. Dabei beträgt der Durchmesser der ersten und der weiteren Luftzufuhrkanäle 27 bzw. 38 an deren dem Inneren des Rostblocks 10 zugewandten Ende 15 mm und an deren anderen Ende 10 mm.

Im Betrieb werden die Rostblöcke 10 mittels der Blockhalterohre relativ zueinander bewegt. Je nachdem, ob die Blockhalterohre einem stationären oder einem beweglichen Rostblock zugeordnet sind, sind die Blockhalterohre entweder an ortsfesten Konsolen befestigt oder an Konsolen, die in einem beweglichen Rostwagen angeordnet sind. Der Antrieb erfolgt mittels Hydraulikzylinder, welche die Rostwagen über Rollen auf entsprechenden Laufflächen vor- und zurückbewegen.

Durch die dadurch erhaltene Relativbewegung wird der Fuss 34 eines ersten Rostblocks 10 über die Auflagefläche 16 des jeweils nachfolgenden Rostblocks 10 vorwärts- und zurückgeschoben, wobei das Brenngut über die Auflagefläche 16 gefördert wird, bevor es über den Rand 19 auf die Auflagefläche 16 des nachfolgenden Rostblocks 10 abgeworfen wird.

### Bezugszeichenliste

Rostblock 10
Blockkörper 12
obere Wand 14
Auflagefläche 16
Auflageflächenbereich 16a, 16b
Übergang 17
Rand 19
vordere Wand 20
Schubfläche 22
untere Auflagekante 23
hintere Wand 24
erste Luftzufuhröffnung 25
Haken 26
erster Luftzufuhrkanal 27
Seitenwand 28a, 28b
Mittelsteg 29
Block 34
Weitere Luftzufuhröffnung 35
Weiterer Luftzufuhrkanal 38
Wandverdickung 40
Längsachse L
Schubrichtung S
Ebene E
Längsschnittebene P
Abstand d, um den die Luftzufuhröffnungen entlang der Längsachse L und in Schubrichtung S betrachtet bezüglich des Rands zurückversetzt sind
Abstand D, um den der Rand entlang der Längsachse L und in Schubrichtung S betrachtet bezüglich der Ebene E vorversetzt ist
Winkel α
Winkel β1, β2

## Patentansprüche

1. Rostblock (10) für einen Verbrennungsrost, in dem aufeinanderfolgende Rostblöcke treppenartig übereinander angeordnet sind und derart ausgestaltet sind, mittels relativ zueinander ausgeführter Schubbewegungen das Brenngut während der Verbrennung umzuschichten und zu fördern, wobei der Rostblock (10) einen eine obere Wand (14) aufweisenden, eine Längsachse L definierenden Blockkörper (12) umfasst, wobei die obere Wand (14) eine Auflagefläche (16) bildet, entlang welcher das Brenngut gefördert werden soll und deren, in einer im Wesentlichen parallel zur Längsachse L ausgerichteten Schubrichtung S betrachtet, vorderstes Ende einen Rand (19) bildet, über den die Auflagefläche (16) in eine von einer vorderen Wand (20) gebildete Schubfläche (22) abfällt, die vordere Wand (20) erste Luftzufuhröffnungen (25) aufweist, welche jeweils durch einen im Längsschnitt betrachtet rechtwinklig oder schräg zur Schubfläche (22) verlaufenden, ersten Luftzufuhrkanal (27) zur Zufuhr von Luft auf den Verbrennungsrost gebildet sind, und eine in einer im Wesentlichen rechtwinklig zur Längsachse L verlaufenden Ebene E angeordnete, untere Auflagekante (23) aufweist, welche dazu bestimmt ist, mit der Auflagefläche eines in Schubrichtung S benachbarten Rostblocks in Kontakt zu kommen, wobei der Rostblock (10) in die obere Wand (V) hindurchverlaufende, schräg zur Richtung der ersten Luftzufuhrkanäle ausgerichtete, weitere Luftzufuhrkanäle (71) zur Kühlung der oberen Wand, aufweist, **gekennzeichnet durch** in die vordere Wand (20) hindurchverlaufende, schräg zur Richtung der ersten Luftzufuhrkanäle ausgerichtete, weitere Luftzufuhrkanäle (38) zur Kühlung der vorderen Wand (20).

2. Rostblock gemäss Anspruch 1, **dadurch gekennzeichnet, dass** die obere Wand (14) und die vordere Wand (20) in demjenigen Bereich, in dem sie aufeinandertreffen, im Längsschnitt betrachtet als eine Wandverdickung (40) verdickt ausgebildet sind und dass der Rand (19), in Schubrichtung S betrachtet, bezüglich der Ebene E vorversetzt ist.

3. Rostblock gemäss Anspruch 2, **dadurch gekennzeichnet, dass** die weiteren Luftzufuhrkanäle (38) in der Wandverdickung (40) angeordnet sind.

4. Rostblock gemäss einem der Ansprüche 1 bis 3, **dadurch gekennzeichnet, dass** die weiteren Luftzufuhrkanäle (38), im Längsschnitt betrachtet, in einem Winkel β zur Längsachse L des Blockkörpers verlaufen, wobei β von 10° bis 60°, bevorzugt von 15° bis 50° beträgt.

5. Rostblock gemäss einem der Ansprüche 1 bis 4, **dadurch gekennzeichnet, dass** eine erste Gruppe der weiteren Luftzufuhrkanäle (38) in einer in einem ersten Winkel β1 zur Auflagefläche des Blockkörpers verlaufenden ersten Ebene und eine zweite Gruppe der weiteren Luftzufuhrkanäle (38) in einer in einem zweiten Winkel β2 zur Auflagefläche des Blockkörpers verlaufenden zweiten Ebene ausgebildet sind, wobei β1 von 10° bis 35°, bevorzugt von 10° bis 20°, und β2 von 35° bis 60°, bevorzugt von 40° bis 50°, beträgt.

6. Rostblock gemäss Anspruch 5, **dadurch gekennzeichnet, dass** die weiteren Luftzufuhrkanäle (38) der ersten Gruppe parallel zueinander, vorzugsweise parallel zu einer rechtwinklig zur Auflagefläche (16) Längsschnittebene P, und die weiteren Luftzufuhrkanäle (38) der zweiten Gruppe parallel zueinander, vorzugsweise parallel zur Längsschnittebene P ausgebildet sind.

7. Rostblock gemäss Anspruch 5 oder 6, **dadurch gekennzeichnet, dass** die weiteren Luftzufuhrkanäle (38) in der ersten Ebene und/oder in der zweiten Ebene über die Breite des Rostblocks wenigstens annähernd gleichmäßig voneinander beabstandet verteilt sind.

8. Rostblock gemäss einem der Ansprüche 1 bis 7, **dadurch gekennzeichnet, dass** die weiteren Luftzufuhrkanäle (38) symmetrisch zu einer rechtwinklig zur Auflagefläche (16) verlaufenden Längssymmetrieebene des Rostblocks (10) verteilt sind.

9. Rostblock gemäss einem der Ansprüche 1 bis 8, **dadurch gekennzeichnet, dass** die weiteren Luftzufuhrkanäle (38) im Wesentlichen über ihre Länge eine konstante Querschnittfläche aufweisen, welche 40 mm2 bis 100 mm2, vorzugsweise 80 mm2 beträgt.

10. Rostblock gemäss einem der Ansprüche 1 bis 8, **dadurch gekennzeichnet, dass** die weiteren Luftzufuhrkanäle (38) über ihre Länge von der Brenngutseite zur Kühlluftseite kontinuierlich aufweitend ausgebildet sind, wobei die Querschnittfläche der weiteren Luftzufuhrkanäle (38) auf der Brenngutseite und die Querschnittfläche der weiteren Luftzufuhrkanäle auf der Kühlluftseite in einem Verhältnis von 1 : 1.2 bis 1 : 2.5, bevorzugt 1 : 2.25 steht.

11. Verbrennungsrost umfassend mindestens einen Rostblock (10) gemäss einem der Ansprüche 1 bis 10.

12. Verwendung eines Verbrennungsrosts gemäss Anspruch 11 für die Verbrennung von Abfall.

13. Abfallverbrennungsanlage umfassend einen Verbrennungsrost gemäss Anspruch 11.

## Claims

1. A grate block (10) for a combustion grate, in which successive grate blocks are disposed one on top of one another in the manner of steps and are designed in such a manner that the combustion material is shifted and conveyed during the combustion by means of thrust movements performed relative to one another, wherein the grate block (10) has a block body (12) which has an upper wall (14) and defines a longitudinal axis L, wherein the upper wall (14) forms a bearing face (16) along which the combustion material is to be conveyed and the foremost end thereof, when viewed in a thrust direction S aligned substantially parallel to the longitudinal axis L forms an edge (19) by way of which the bearing face (16) descends into a thrust face (22) formed by a front wall (20), the front wall (20) has first air supply openings (25) which are in each case formed by a first air supply duct (27) for supplying air onto the combustion grate that, when viewed in the longitudinal section, runs orthogonally or obliquely to the thrust face (22), and has a lower bearing edge (23) which is disposed in a plane E running substantially orthogonally to the longitudinal axis L and is specified for coming into contact with the bearing face of a grate block adjacent in the thrust direction S, wherein the grate block (10) has further air supply ducts (71) for cooling the upper wall (14) that extend through into the upper wall (14) and are aligned obliquely to the direction of the first air supply ducts, **characterized by** further air supply ducts (38) for cooling the front wall (20) that extend through into the front wall (20) and are aligned obliquely to the direction of the first air supply ducts.

2. The grate block as claimed in claim 1, **characterized in that** the upper wall (14) and the front wall (20), **in that** region where said upper wall (14) and said front wall (20) meet, when viewed in the longitudinal section, are configured in thickened form as a wall thickening (40), and **in that** the edge (19), when viewed in the thrust direction S, is set forward in relation to the plane E.

3. The grate block as claimed in claim 2, **characterized in that** the further air supply ducts (38) are disposed in the wall thickening (40).

4. The grate block as claimed in one of claims 1 to 3, **characterized in that** the further air supply ducts (38), when viewed in the longitudinal section, run at an angle β to the longitudinal axis L of the block body, where β is from 10° to 60°, preferably from 15° to 50°.

5. The grate block as claimed in one of claims 1 to 4, **characterized in that** a first group of the further air supply ducts (38) are configured in a first plane that runs at a first angle β1 to the bearing face of the block body, and a second group of the further air supply ducts (38) are configured in a second plane that runs at a second angle β2 to the bearing face of the block body, where β1 is from 10° to 35°, preferably from 10° to 20°, and β2 is from 35° to 60°, preferably from 40° to 50°.

6. The grate block as claimed in claim 5, **characterized in that** the further air supply ducts (38) of the first group are configured so as to be parallel to one another, preferably parallel to a longitudinal section plane P orthogonally to the bearing face (16), and the further air supply ducts (38) of the second group are configured so as to be parallel to one another, preferably parallel to the longitudinal section plane P.

7. The grate block as claimed in claim 5 or 6, **characterized in that** the further air supply ducts (38) in the first plane and/or in the second plane are distributed so as to be at least approximately uniformly spaced apart from one another across the width of the grate block.

8. The grate block as claimed in one of claims 1 to 7, **characterized in that** the further air supply ducts (38) are distributed symmetrically to a longitudinal plane of symmetry of the grate block (10) that runs orthogonally to the bearing face (16).

9. The grate block as claimed in one of claims 1 to 8, **characterized in that** the further air supply ducts (38), substantially across the length thereof, have a consistent cross-sectional area which is 40 mm2 to 100 mm2, preferably 80 mm2.

10. The grate block as claimed in one of claims 1 to 8, **characterized in that** the further air supply ducts (38) across the length thereof are configured so as to widen continuously from the combustion material side to the cooling air side, wherein the cross-sectional area of the further air supply ducts (38) on the combustion material side and the cross-sectional area of the further air supply ducts on the cooling air side are at a ratio of 1: 1.2 to 1: 2.5, preferably 1: 2.25.

11. A combustion grate comprising at least one grate block (10) as claimed in one of claims 1 to 10.

12. The use of a combustion grate as claimed in claim 11 for the incineration of waste.

13. A waste incineration plant comprising a combustion grate as claimed in claim 11.

## Revendications

1. Bloc de grille (10) pour une grille de combustion, dans laquelle des blocs de grille successifs sont disposés l'un au-dessus de l'autre à la manière d'un escalier et sont configurés de manière à ce que le matériau combustible soit déplacé et transporté pendant la combustion au moyen de mouvements de poussée effectués relativement l'un par rapport à l'autre, le bloc de grille (10) comprenant un corps de bloc (12) qui a une paroi supérieure (14) et définit un axe longitudinal L, la paroi supérieure (14) formant une face de support (16) le long de laquelle le matériau combustible doit être transporté et l'extrémité avant de celle-ci, lorsqu'elle est vue dans une direction de poussée S étant alignée sensiblement parallèlement à l'axe longitudinal L, formant un bord (19) duquel la face de support (16) descend en tant qu'une face de poussée (22) réalisée par une paroi frontale (20), la paroi frontale (20) présentant des premières ouvertures d'alimentation en air (25) qui sont chacune formées par un premier conduit d'alimentation en air (27) pour l'alimentation en air de la grille de combustion qui, vue en coupe longitudinale, s'étend orthogonalement ou obliquement à la face de poussée (22), et présente un bord de support inférieur (23) qui est disposé dans un plan E s'étendant sensiblement orthogonalement à l'axe longitudinal L et qui est destiné à entrer en contact avec la face de support d'un bloc de grille adjacent dans la direction de poussée S, le bloc de grille (10) possédant des conduits d'alimentation en air supplémentaires (71) pour refroidir la paroi supérieure (14) qui s'étendent à travers la paroi supérieure (14) et sont alignés obliquement par rapport à la direction des premiers conduits d'alimentation en air, **caractérisé par** des conduits d'alimentation en air supplémentaires (38) pour refroidir la paroi frontale (20) qui s'étendent à travers la paroi frontale (20) et sont alignés obliquement par rapport à la direction des premiers conduits d'alimentation en air.

2. Bloc de grille selon la revendication 1, **caractérisé en ce que** la paroi supérieure (14) et la paroi frontale (20), dans la zone où ladite paroi supérieure (14) et ladite paroi frontale (20) se rencontrent, lorsqu'elles sont vues dans la section longitudinale, sont configurées sous forme épaissie en tant qu'épaississement de paroi (40), et **en ce que** le bord (19), lorsqu'il est vu dans la direction de poussée S, est décalé vers l'avant par rapport au plan E.

3. Bloc de grille selon la revendication 2, **caractérisé en ce que** les conduits d'alimentation en air supplémentaires (38) sont disposés dans l'épaississement de la paroi (40).

4. Bloc de grille selon l'une des revendications 1 à 3, **caractérisé en ce que** les conduits d'alimentation en air supplémentaires (38), vus en coupe longitudinale, forment un angle β par rapport à l'axe longitudinal L du corps du bloc, où β est compris entre 10° et 60°, de préférence entre 15° et 50°.

5. Bloc de grille selon l'une des revendications 1 à 4, **caractérisé en ce qu'**un premier groupe de conduits d'alimentation en air supplémentaires (38) est configuré dans un premier plan qui s'étend à un premier angle β1 par rapport à la face de support du corps de bloc, et qu'un deuxième groupe de conduits d'alimentation en air supplémentaires (38) est configuré dans un deuxième plan qui s'étend selon un deuxième angle β2 par rapport à la face de support du corps de bloc, où β1 est compris entre 10° et 35°, de préférence entre 10° et 20°, et β2 est compris entre 35° et 60°, de préférence entre 40° et 50°.

6. Bloc de grille selon la revendication 5, **caractérisé en ce que** les conduits d'alimentation en air supplémentaires (38) du premier groupe sont configurés pour être parallèles entre eux, de préférence parallèles à un plan de coupe longitudinal P orthogonal à la face de support (16), et les conduits d'alimentation en air supplémentaires (38) du deuxième groupe sont configurés pour être parallèles entre eux, de préférence parallèles au plan de coupe longitudinal P.

7. Bloc de grille selon la revendication 5 ou 6, **caractérisé en ce que** les conduits d'alimentation en air supplémentaires (38) dans le premier plan et/ou dans le deuxième plan sont répartis de manière à être au moins approximativement uniformément espacés les uns des autres sur la largeur du bloc de grille.

8. Bloc de grille selon l'une des revendications 1 à 7, **caractérisé en ce que** les conduits d'alimentation en air supplémentaires (38) sont répartis symétriquement par rapport à un plan de symétrie longitudinal du bloc de grille (10) qui s'étend orthogonalement à la face de support (16).

9. Bloc de grille selon l'une des revendications 1 à 8, **caractérisé en ce que** les conduits d'alimentation en air supplémentaires (38), sensiblement sur toute leur longueur, ont une surface de section transversale constante comprise entre 40 mm2 et 100 mm2, de préférence 80 mm2.

10. Bloc de grille selon l'une des revendications 1 à 8, **caractérisé en ce que** les conduits d'alimentation en air supplémentaires (38) sur toute leur longueur sont configurés de manière à s'élargir continuellement du côté du matériau combustible vers le côté de l'air de refroidissement, la section des conduits d'alimentation en air supplémentaires (38) du côté du matériau combustible et la section des conduits d'alimentation en air supplémentaires du côté de l'air de refroidissement étant dans un rapport de 1 : 1,2 à 1 : 2,5, de préférence de 1 : 2,25.

11. Grille de combustion comprenant au moins un bloc de grille (10) selon l'une des revendications 1 à 10.

12. Utilisation d'une grille de combustion selon la revendication 11 pour l'incinération de déchets.

13. Installation d'incinération de déchets comprenant une grille de combustion.
